# EUROPÄISCHE PATENTSCHRIFT

(11) **EP 0 034 243 B1**
(45) Veröffentlichungstag und Bekanntmachung des Hinweises auf die Patenterteilung: **18.05.1983**
(21) Anmeldenummer: 81100081.9
(22) Anmeldetag: 08.01.1981
(51) Int. Cl.: H01R 23/72

(54) **Steckverbindung**
Pluggable connection
Connexion enfichable

(30) Priorität: 15.02.1980 DE 3005634
(43) Veröffentlichungstag der Anmeldung: 26.08.1981
(73) Patentinhaber: International Business Machines Corporation, Armonk, N.Y. 10504 (US)
(72) Erfinder: Stadler, Ewald Emil, D-7033 Herrenberg 1 (DE)
(74) Vertreter: Böhmer, Hans Erich, Dipl.-Ing.

## Beschreibung

Die Erfindung betrifft eine Steckverbindung zwischen mit Steckerstiften versehenen elektronischen Bauelementen oder Baugruppen, die manchmal auch als Moduln bezeichnet werden, und einer mit gedruckten Schaltungen oder Leitungen versehenen Schaltungskarte.

Steckverbindungen dieser Art sind allgemein bekannt. Bei den meisten bisher bekannt gewordenen Konstruktionen dieser Art enthält der eine Teil der Steckverbindung die Steckerstifte, während der andere Teil die zugehörigen Buchsen aufweist. Steckverbindungen dieser Art sind beispielsweise in der DE-B-21 63340 oder in der DE-A-26 04 837 offenbart.

Ferner ist zum Stande der Technik eine elektrische Steckverbindung erwähnenswert, die aus zwei identisch geformten Isolierkörpern besteht, die sich jeweils paarweise gegenüberstehende identische Buchsenteile enthalten, wobei jeweils in einem Buchsenteil jedes Paares ein aus dem Isolierkörper ragender, an diesem verankerter Steckerstift sitzt.

Derartige Konstruktionen sind relativ teuer und wenig flexibel. Die hier verwendeten Buchsen sind meist Federbuchsen, die in die mit einer gedruckten Schaltung versehene Schaltungskarte eingesetzt und mit den dort vorhandenen Leitungszügen verlötet werden müssen. Da solche Verbindungen als Steckverbindungen lösbar sein müssen, besteht immer die Gefahr, dass mit der Zeit die Federkraft der Federbuchsen nachlässt. Ausserdem müssen Federbuchsen stets mit einer vorgeschriebenen Ausrichtung eingesetzt werden. Wenn die Buchsen einmal eingesetzt sind, lässt sich die Anordung nicht mehr ändern. Ebenfalls können die Federbuchsen bei der Fertigung der vollständig bestückten Schaltungskarten verbogen werden und lassen sich nur schwer wieder richten.

Aufgabe der Erfindung ist es also, eine neuartige Steckverbindung der eingangs genannten Art zu schaffen, die nicht nur in der Herstellung einfacher und billiger ist, sondern sich auch leichter auf Fertigungsfehler überwachen lässt. Ferner soll sich die neue Steckverbindung auch leichter an geänderte Verhältnisse anpassen lassen.

Dies wird erfindungsgemäss dadurch erreicht, dass die Schaltungskarte selbst auf ihrer Oberfläche an den Anschlusspunkten ebenfalls mit Anschlussstiften versehen ist und dass eine aus Isoliermaterial bestehende Buchsenplatte vorgesehen ist, die auf beiden Oberflächen an den den Anschlusspunkten entsprechenden Stellen Öffnungen sowie innen liegende elektrisch leitende Buchsen aufweist, die jeweils gleichzeitig der Aufnahme der Steckerstifte und der entsprechenden Anschlussstifte dienen.

Vorzugsweise ist die Anordnung dabei so getroffen, dass die Buchsen sich aus einem geraden Abschnitt nach oben und unten erweitern und dass die Querschnittsabmessungen des geraden Abschnitts jeder Buchse etwa der Summe der Querschnittsabmessungen je eines Steckerstiftes und eines Anschlussstiftes entsprechen. Besonders vorteilhaft in der Herstellung ist es, wenn die Buchsen aus einem zylinderförmigen geraden Abschnitt und je einem sich nach aussen trichterförmig sich erweiternden Abschnitt oben und unten bestehen. Dabei ist es vorteilhaft, die Buchsen aus einem federnden Material herzustellen.

Von ganz besonderem Vorteil ist es, wenn dabei die Längskanten des die Buchsen bildenden Materialstreifens nicht miteinander verbunden sind und der Innendurchmesser des zylindrischen Abschnitts der Buchsen etwas geringer ist als die Summe der Durchmesser je eines Steckerstiftes und eines Anschlussstiftes. Insbesondere ist es dabei zweckmässig, wenn sich die Längsseiten des die Buchsen bildenden Materialstreifens in der fertig ausgeformten Buchse überlappen.

Die Erfindung wird nunmehr anhand eines Ausführungsbeispiels in Verbindung mit den beigefügten Zeichnungen im einzelnen näher erläutert.

In den Zeichnungen zeigen
Fig. 1 eine Querschnittsansicht einer Steckverbindung gemäss der Erfindung,
Fig. 2 schematisch eine Darstellung dieser Steckverbindung,
Fig. 3 eine perspektivische Ansicht einer Buchse und
Fign. 4A-4C verschiedene Querschnittsansichten einer erfindungsgemäss ausgestalteten Buchse.

Fig. 1 zeigt rein schematisch eine erfindungsgemäss aufgebaute Steckverbindung 1 zwischen einem Modul, einem elektrischen Bauelement oder einer solchen Baugruppe 2 mit daran angebrachten Steckerstiften 3 und einer mit gedruckten Schaltungen oder Leitungen versehenen Schaltungskarte 4. Die Schaltungskarte 4 ist dabei mit einer grossen Anzahl von Anschlussstiften 5 versehen, die fest und unverrückbar in die Schaltungskarte eingesetzt sind. Im hier gezeigten Ausführungsbeispiel ragen die Anschlussstifte 5 über beide Oberflächen der Schaltungskarte 4 hinaus, obwohl dies nicht zwingend erforderlich ist. Zwischen dem Modul 2 mit seinem Steckerstift 3 und der Schaltungskarte 4 mit ihrem Anschlussstift 5 ist eine Buchsenplatte 6 angeordnet, die an ihrer Ober- und Unterseite Öffnungen 7 aufweist. An diese Öffnungen schliesst sich im Innenraum eine Bohrung 8 an, die der Aufnahme einer Buchse 9 dient. Wie man aus Fig. 1 ohne weiteres erkennt, ist der Durchmesser der Bohrung 8 an allen Stellen etwas grösser als die hier verschieden gross gezeigten Durchmesser der Buchse 9. Der Zweck dieser unterschiedlich grossen Durchmesser wird noch näher erläutert.

Man erkennt ferner, dass die Öffnungen 7 in der Buchsenplatte 6 so gross gewählt sind, dass jeweils nur der Steckerstift 3 von oben oder der Anschlussstift 5 von unten einschiebbar sind. Die Buchsenplatte 6 besteht dabei aus Isoliermaterial, während die Buchse 9 selbst aus elektrisch leitendem Material besteht.

In Fig. 2 ist rein schematisch die Anordnung von Modul 2, Buchsenplatte 6 und Schaltungskarte 4 gezeigt. Man erkennt wiederum rein schematisch eine Anzahl von Steckerstiften 3 des Moduls 2, eine Anzahl von Öffnungen 7 in der Buchsenplatte 6 und eine Anzahl von Anschlussstiften 5 in der Schaltungskarte 4. In Fig. 3 ist dann eine der Buchsen 9 im einzelnen gezeigt. Obwohl im Prinzip die Buchse 9 jeden beliebigen Querschnitt aufweisen könnte und auch über ihre gesamte Längsausdehnung einen gleich grossen Querschnitt besitzen könnte, ist doch hier, in dem bevorzugten Ausführungsbeispiel die Buchse 9 so ausgestaltet, dass sie in der Mitte einen geraden Abschnitt 10 aufweist, der nach oben und nach unten in einen sich nach aussen erweiternden Abschnitt 11 bzw. 12 übergeht. In dieser besonderen Ausführungsform der Erfindung ist der gerade Abschnitt 10 zylinderförmig, und die sich nach aussen erweiternden Abschnitte 11 und 12 sind trichterförmig ausgestaltet.

Der Durchmesser des geraden Abschnitts wird dabei so gewählt, dass er etwa der Summe der Querschnittsabmessungen je eines Steckerstiftes 3 und eines Anschlussstiftes 5 entspricht. Es ist jedoch besonders vorteilhaft, wenn die Buchsen 9 aus einem federnden Material bestehen und der Durchmesser des zylindrischen Abschnitts der Buchsen 9 etwas geringer ist als die Summe der Durchmesser je eines Steckerstiftes 3 und eines Anschlussstiftes 5. Von besonderem' Vorteil ist es aber, wenn die Längsseiten des die Buschen 9 bildenden Materialstreifens sich in der fertig ausgeformten Buchse überlappen. Da die Buchsen aus einem federnden Material bestehen und sich nach oben und unten trichterförmig erweitern, wird die Buchse beim Einfügen der Steckerstifte bzw. Anschlussstifte etwas auseinander gedrückt und stellt damit eine sichere elektrische Verbindung zwischen Steckerstift und Anschlussstift her.

Wie aus Fig. 4 im einzelnen rein schematisch zu erkennen, kann der Querschnitt der Buchse beispielsweise quadratisch, sechseckig, kreisförmig oder auch elliptisch sein. Im Falle eines elliptischen Querschnittes ist es möglich, eine geschlossene Buchse zu verwenden. In allen anderen Fällen ist es zweckmässiger, eine Buchse zu verwenden, deren Seitenkanten nicht miteinander verbunden sind und die sich eine kleine Strecke überlappen.

In dem hier gezeigten Ausführungsbeispiel besteht die Buchsenplatte aus einer oberen und einer unteren Deckplatte 14 bzw. 15 aus Isoliermaterial und einer dazwischen liegenden, ebenfalls aus Isoliermaterial bestehenden Schicht 16. Wie bereits erwähnt, sind die Öffnungen 7 in den Deckplatten 14, 15 jeweils nur so gross, dass sie jeweils den Durchtritt eines Steckerstiftes oder aber eines Anschlussstiftes gestatten.

Die neue Steckverbindung hat nun folgende Vorteile. Anschlussstifte sind weniger zerbrechlich als die bisher gebräuchlichen Buchsen. Fehlerhafte Anschlussstifte lassen sich vor dem Zusammenbau leichter feststellen. Das Einsetzen von Anschlussstiften kann schneller erfolgen, da keine besondere Ausrichtung wie bei den bisher verwendeten Buchsen erforderlich ist. Der Abstand zwischen den einzelnen Anschlussstiften in der Schaltungskarte kann leichter verändert werden, da die Stifte nicht wie die Federn mit vorgegebenen Abständen ausgestanzt werden müssen. Verbogene Anschlussstifte in einer Schaltungskarte können leicht geradegebogen werden. Falls eine höhere Dichte von Anschlussstiften gewünscht wird, die einer höheren Dichte der Steckerstifte der Bauelemente oder Baugruppen entspricht, so lässt sich dies mit der neuen Steckverbindung leichter durchführen.

Die Federwirkung tritt in einem gesonderten Teil auf, das leicht entfernt und ausgewechselt werden kann. Die Buchsenplatte kann ebenfalls leicht abgenommen werden, wenn an der mit Anschlussstiften versehenen Schaltungskarte oder an dem mit Steckerstiften versehenen Modul Änderungen vorgenommen werden müssen. Das Auswechseln fehlerhafter Federn nach einer höchstmöglichen Anzahl von Einsetz- und Entnahmevorgängen ist leicht möglich.

Für das Einsetzen der Baugruppen, Bauelemente oder Moduln mit ihren Steckerstiften in die Buchsenplatte wird man mit Hilfe einer mechanischen Vorrichtung zunächst die Buchsenplatte 6 auf die Schaltungskarte 4 mit ihren Anschlussstiften 5 aufsetzen. Mit der gleichen Vorrichtung wird man dann die Bauelemente, Baugruppen oder Moduln mit ihren Steckerstiften in die entsprechenden Buchsen der Buchsenplatte eintreiben. Die gleiche Vorrichtung kann auch zum Lösen der Steckverbindung eingesetzt werden. Insgesamt erhält man also eine Steckverbindung, die wesentlich einfacher herzustellen und zusammenzubauen ist.

## Patentansprüche

1. Steckverbindung zwischen mit Steckerstiften (3) versehenen elektronischen Bauelementen oder Baugruppen (2) und einer mit gedruckten Schaltungen oder Leitungen versehenen Schaltungskarte (4), dadurch gekennzeichnet, dass die Schaltungskarte (4) auf mindestens einer ihrer Oberflächen an den Anschlusspunkten ebenfalls mit Anschlussstiften (5) versehen ist und dass eine aus Isoliermaterial bestehende Buchsenplatte (6) vorgesehen ist, die auf beiden Oberflächen Öffnungen (7) sowie innen liegende elektrisch leitende Buchsen (9) aufweist, die jeweils gleichzeitig der Aufnahme der Steckerstifte (3) und der entsprechenden Anschlussstifte (5) dienen.

2. Steckverbindung nach Anspruch 1, dadurch gekennzeichnet, dass die Buchsen (9) sich aus einem geraden Abschnitt (10) nach oben und unten erweitern (11, 12) und dass die Querschnittsabmessungen des geraden Abschnitts (10) etwa der Summe der Querschnittsabmessungen je eines Steckerstiftes (3) und eines Anschlussstiftes (5) entsprechen.

3. Steckverbindung nach den Ansprüchen 1 oder 2, dadurch gekennzeichnet, dass die Buchsen (9) aus einem zylinderförmigen geraden Abschnitt (10) und je einem sich nach aussen trichterförmig erweiternden Abschnitt (11, 12) bestehen.

4. Steckverbindung nach Anspruch 3, dadurch gekennzeichnet, dass die Buchsen (9) aus einem federnden Material bestehen, dass dabei die Längskanten (13) des die Buchsen (9) bildenden Materialstreifens nicht miteinander verbunden sind und dass der Innendurchmesser des zylindrischen Abschnitts (10) der Buchsen etwas geringer ist als die Summe der Durchmesser je eines Steckerstiftes (3) und eines Anschlussstiftes (5).

5. Steckverbindung nach Anspruch 4, dadurch gekennzeichnet, dass die Längsseiten des die Buchsen (9) bildenden Materialstreifens in der fertig ausgeformten Buchse sich überlappen.

6. Steckverbindung nach den Ansprüchen 1 bis 5, dadurch gekennzeichnet, dass die Buchsenplatte (6) aus je einer oberen und einer unteren Deckplatte (14, 15) aus Isoliermaterial und einer dazwischen liegenden ebenfalls aus Isoliermaterial bestehenden Schicht (16) besteht und dass die Öffnungen (7) in den Deckplatten (14, 15) jeweils nur den Durchtritt eines Steckerstiftes bzw. eines Anschlussstiftes (5) gestatten.

## Claims

1. Plug connector between electronic components or component groups equipped with module pins, and a circuit board containing printed circuits or conductors, characterized in that on at least one of its surfaces the circuit board (4) is also equipped with connector pins (5) at the connecting point, and that a socket board (6) consisting of insulated material is provided which on both surfaces shows openings (7) as well as internally arranged electrically conductive sockets (9) which serve for simultaneously receiving the module pins (3) and the corresponding connector pins (5) respectively.

2. Plug connector as claimed in claiml, characterized in that the sockets (9) flare upward and downward (11, 12) from a straight portion (10), and that the cross-section dimensions of the straight portion (10) approximately correspond to the sum of the cross-section dimensions of one module pin (3) and of one connector pin (5).

3. Plug connector as claimed in claims 1 or 2, characterized in that the sockets (9) consist of a cylindric straight portion (10), and two funnel- shaped outward flaring portions (11, 12).

4. Plug connector as claimed in claim 3, characterized in that the sockets (9) consist of a resilient material, that the longitudinal edges (13) of the material strip forming the sockets (9) are not interconnected, and that the internal diameter of the cylindrical portion (10) of the sockets is slightly smaller than the sum of the diameters of one module pin (3) and of one connector pin (5).

5. Plug connector as claimed in claim 4, characterized in that the longitudinal sides of the material strip forming the sockets (9) overlap in the completely formed socket.

6. Plug connector as claimed in claims 1 to 5, characterized in that the socket plate (6) consists of one upper and one lower cover plate (14, 15), of insulating material and of an interposed layer (16) equally consisting of insulating material, and that the openings (7) in the cover plates (14, 15) each permit only the passage of one module pin and of one connector pin (5), respectively.

## Revendications

1. Connecteur embrochable entre composants ou groupes de composants électroniques, munis de broches de module, et une carte de circuits imprimés, comportant des circuits ou des conducteurs imprimés, caractérisé par le fait que la carte de circuits imprimés (4) est également garnie, sur l'une au moins de ses faces, aux points de connexion, de broches de contact, et que l'on a prévu une plaque à douilles (6) composée de matériau isolant, laquelle présente sur ses deux faces des orifices (7), ainsi que des douilles (9) électriquement conductrices, placées à l'intérieur et qui servent, à recevoir simultanément, les broches de module (3) et les broches de contact (5) correspondantes.

2. Connecteur embrochable selon la revendication 1, caractérisé par le fait que les douilles (9) s'élargissent, à partir d'un tronçon rectiligne (10), vers le haut et le bas (11,12) et que le diamètre de la section transversale du tronçon rectiligne (10) correspond approximativement à la somme des diamètres de la section transversale d'une broche de module (3) et d'une broche de contact (5).

3. Connecteur embrochable selon les revendications 1 ou 2, caractérisé par le fait que les douilles (9) se composent d'un tronçon rectiligne cylindrique (10) et de deux tronçons (11, 12) en forme d'entonnoir s'élargissant vers l'extérieur.

4. Connecteur embrochable selon la revendication 3, caractérisé par le fait que les douilles (9) se composent d'un matériau élastique, que les arêtes longitudinales (13) du ruban de matériau formant lesdites douilles ne sont pas reliées entre elles, que le diamètre intérieur du tronçon cylindrique (10) des douilles est un peu plus faible que la somme des diamètres d'une broche de module (3) et d'une broche de contact (5).

5. Connecteur embrochable selon la revendication 4, caractérisé par le fait que les côtés longitudinaux du ruban de matériau formant les douilles (9) se chevauchent dans la douille formée de façon définitive.

6. Connecteur embrochable suivant les revendications 1 à 5, caractérisé par le fait que la plaque à douilles (6) se compose de plaques de recouvrement supérieure et inférieure (14, 15) en matériau isolant, ainsi que d'une couche intermédiaire (16) faite également de matériau isolant, et que les orifices (7) pratiqués dans les plaques de recouvrement (14, 15) ne permettent que le passage d'une broche de module ou d'une broche de contact (5).
